# EUROPÄISCHE PATENTSCHRIFT

(11) **EP 0 099 521 B1**
(45) Veröffentlichungstag und Bekanntmachung des Hinweises auf die Patenterteilung: **09.04.1986**
(21) Anmeldenummer: 83106673.3
(22) Anmeldetag: 07.07.1983
(51) Int. Cl.: B65D 73/00

(54) **Aus Aufhänger und Gartenschere bestehende Verkaufseinheit**
Garden shear and hanger forming a sales unit
Unité de vente comportant un sécateur et un support

(30) Priorität: 13.07.1982 DE 8219993 U
(43) Veröffentlichungstag der Anmeldung: 01.02.1984
(73) Patentinhaber: Wolf-Geräte GmbH, D-57518 Betzdorf (DE)
(72) Erfinder: Riekel, Helmut, D-5240 Betzdorf/Sieg (DE)
(74) Vertreter: Koch, Günther, Dipl.-Ing.

## Beschreibung

Die Erfindung bezieht sich auf eine Verkaufseinheit der im Oberbegriff des Patentanspruchs 1 angegebenen Gattung. Eine derartige Verkaufseinheit ist aus der DE-A-2444606 bekannt. Hierbei besteht das den Aufhänger bildende Flachmaterialstück aus zwei übereinanderliegenden durchsichtigen Folien, welche am oberen Rand sowie an den Längsseiten randverschweißt, am unteren Ende jedoch offen sind. In die so gebildete Tasche sind die Schneidblätter einer Schere so eingelegt, daß diese innerhalb der Tasche noch ausreichend beweglich sind, um die mit ihren Griffen aus der Tasche vorstehende und über eine Schlaufe gehaltene Schere bedienen zu können.

Hierdurch wird erreicht, daß die Arbeitsweise der Schneiden durch die Folienverpackung überprüft werden kann. Die Überprüfung kann jedoch nur optisch erfolgen. Vielfach ist es jedoch bei derartigen Werkzeugen erwünscht, den Tastsinn bei der Prüfung des zu kaufenden Gegenstandes mit zu benutzen. Dies ist im bekannten Falle nicht möglich. Zwar hat die in der genannten Druckschrift beschriebene Verkaufspackung gegenüber Blister-Packungen, bei denen eine Kunststoff-Folie unter Vakuum auf das Werkzeug gedrückt wird, den Vorteil, daß eine Scherenfunktion durchgeführt werden kann, jedoch ist eine Überprüfung der Schneide nicht möglich. Um die Schneide mit den Fingern überprüfen zu können oder einen Probeschnitt durchzuführen, muß die Packung geöffnet werden, und sie ist in geöffnetem Zustand später nicht mehr verkäuflich, wenn der die Überprüfung vornehmende Kunde von einem Kauf Abstand genommen hat.

Der Erfindung liegt daher die Aufgabe zugrunde, eine Verkaufseinheit der angegebenen Gattung derart zu verbessern, daß bei sicherer Halterung eine bequeme Abnahme vom Verkaufsständer und eine Überprüfung der Funktionsfähigkeit nicht nur visuell, sondern auch durch den Tastsinn und Versuchsschnitte möglich wird.

Gelöst wird die gestellte Aufgabe durch die im Kennzeichnungsteil des Patentanspruchs 1 angegebenen Merkmale. Die in Verbindung mit der Verkaufseinheit benutzten, an sich bekannten Gartenscheren sind infolge der verwendeten doppelten Hebelwirkungen hinsichtlich ihrer Wirkungsweise nicht ohne weiteres überschaubar, so daß ein besonderes Bedürfnis beim Kunden besteht, die Arbeitsweise der Gartenschere kennenzulernen, wobei der Verkäufer auch gern ein Aststück oder dergleichen zur Verfügung stellen wird, um die Leistungsfähigkeit der Schere zu demonstrieren.

Andererseits besteht bei derart robusten Gartenscheren weniger die Gefahr einer Beschädigung während eines Probeschnittes, weil die Klingen, abgesehen von metallischen Gegenständen, alle Materialien zu schneiden vermögen, ohne darunter Schaden zu leiden. Der erfindungsgemäße Aufhänger ermöglicht eine senkrechte Aufhängung der Schere in herkömmlichen Verkaufsständern, er läßt jedoch sowohl eine optische als auch eine durch den Tastsinn bewirkte Überprüfung leicht zu.

Weitere zweckmäßige Ausgestaltungen der Erfindung ergeben sich aus den Unteransprüchen.

Nachstehend wird ein Ausführungsbeispiel der Erfindung anhand der Zeichnung beschrieben. In der Zeichnung zeigen:
Fig. 1 eine Ansicht einer aus Gartenschere und Aufhänger bestehenden Verkaufseinheit,
Fig. 2 eine Ansicht in Richtung des Pfeiles 11 gemäß Fig. 1,
Fig. 3 eine Ansicht des den Verkaufsaufhänger bildenden Flachmaterialstücks.

Die Verkaufseinheit besteht aus der Gartenschere 8 und dem Aufhänger in Gestalt eines Flachmaterialstücks 10 aus Plastikmaterial oder Karton. Das Flachmaterialstück 10 weist einen Aufhängeschlitz 12 mit einem Loch 13 auf, welches über dem Schwerpunkt der Verkaufseinheit liegt und beim Aufhängen auf einer einzelnen Tragstange die vertikale Lage der Verkaufseinheit sichert. Das Flachmaterialstück 10 weist im unteren Teil ein Aufhängeloch 16 auf, welches über einen Einführungsschlitz 18 nach der Außenseite hin offen ist. Unter dem Aufhängeloch 16 befindet sich ein Trägersteg 14. Das Aufhängeloch 16 ist oben bogenförmig und unten durch eine waagerechte Kante 26 begrenzt. Der Einführungsschlitz 18 mündet mit Abstand zu dieser Unterkante 26 in das Loch 16. Ein Ausschnitt 20 des Flachmaterialstücks ist so bemessen, daß die vertikale Begrenzungskante 21 in montierter Stellung mit den beiden Schneiden der Schneidblätter 30 bzw. 32 der Gartenschere fluchtet. Über den Einführungsschlitz 18 ist der Gelenkzapfen 24 der Schneidblätter in das Aufhängeloch 16 eingeführt, wobei der Tragsteg 14 in den von der Abkröpfung 22 der Griffhebel gebildeten Zwischenraum einsteht (Fig. 2). Dieser die Aufhängung bewirkende Gelenkzapfen 24 liegt bei Scheren der dargestellten Gattung seitlich versetzt zu der durch den Schwerpunkt gehenden Vertikalen. Durch die besondere Formgestaltung des Flachmaterialstückes 10 wird gewährleistet, daß die Verkaufseinheit senkrecht hängt, auch wenn zum Tragen nur eine Rundstange vorgesehen wird.

## Patentansprüche

1. Aus Aufhänger und Schere bestehende Verkaufseinheit mit einem aus einem Flachmaterialstück (10) bestehenden, mit einem querverlaufenden Aufhängeschlitz (12) versehenen Verkaufsaufhänger und einer von diesem getragenen Schere (8), wobei der Aufhänger so beschaffen ist, daß die Schere frei beweglich ist, dadurch gekennzeichnet, daß bei der als Gartenschere ausgebildeten Schere in an sich bekannter Weise zwei Griffhebel über Gelenkzapfen schwenkbar verbunden sind und ein erster Griff starr mit einem ersten Schneidblatt (30) verbunden ist, während ein zweites als Amboß ausgebildetes Schneidblatt (32) gegenüber dem ersten Griff über eine Kulisse geführt und über einen Gelenkzapfen (24) mit dem Lasthebelarm des zweiten Griffhebels verbunden ist, welcher Lasthebelarm von zwei das zweite Schneidblatt (32) gabelartig umfassenden Schenkeln gebildet ist, die kurz hinter ihrem Anlenkende nach außen unter Belassung eines Zwischenraumes verlaufend mit je einer Abkröpfung (22) versehen sind, daß das Flachmaterialstück (10) ein den Gelenkzapfen (24) des zweiten Schneidblattes (32) aufnehmendes Aufhängeloch (16) aufweist, welches über einen Einführungsschlitz (18) bis zum Rand des Flachmaterialstückes offen ist, und daß ein unter dem Aufhängeloch (16) und dem Einführungsschlitz (18) verlaufender Steg (14) als Flachmaterialstück in eine Abkröpfung (22) seitlich versetzt zu den Schneidblättern (30, 32) eingreift.

2. Verkaufseinheit nach Anspruch 1, dadurch gekennzeichnet, daß das Aufhängeloch (16) gegenüber der Mitte des Aufhängeschlitzes (12) seitlich etwa in dem gleichen Abstand versetzt ist wie der Gelenkzapfen (24) seitlich vom Massenmittelpunkt der Gartenschere entfernt liegt.

3. Verkaufseinheit nach den Ansprüchen 1 und 2, dadurch gekennzeichnet, daß das Flachmaterialstück (10) auf der dem Aufhängeloch (16) gegenüberliegenden Seite einen Ausschnitt (20) aufweist, der über dem ersten Schneidblatt (30) liegt und dessen innere Begrenzung etwa auf der vertikalen Mittellinie des Flachmaterialstückes (10) liegt und auf die Amboßfläche des zweiten Schneidblattes (32) ausgerichtet ist.

4. Verkaufseinheit nach Anspruch 1, dadurch gekennzeichnet, daß das Aufhängeloch (16) oben bogenförmig und unten durch eine waagerechte Kante (26) begrenzt ist und daß der Einführungsschlitz (18) mit Abstand zu dieser Unterkante (26) in das Aufhängeloch (16) mündet.

## Claims

1. Sales unit comprising hanger and shears having a sales hanger consisting of a flat material piece (10) and provided with a transversely extending suspension slot (12) and shears (8) carried by said hanger, the hanger being so formed that the shears are freely movable, characterized in that in the shears formed as garden shears in a manner known per se two grip levers are pivotally connected via a pivot pin and a first grip is rigidly connected to a first cutting blade (30) whilst a second cutting blade (32) formed as anvil is guided with respect to the first grip via a slide link and is connected via a pivot pin (24) to the load lever arm of the second grip lever, said load lever arm being formed by two legs which engage the second cutting blade (32) in fork-like manner and which shortly behind their articulation end are provided extending outwardly leaving an intermediate space in each case with a bend (22), that the flat material piece (10) comprises a suspension hole (16) which receives the pivot pin (24) of the second cutting blade (32) and which is open via an introduction slot (18) up to the edge of the flat material piece, and that a web (14) extending beneath the suspension hole (16) and the introduction slot (18) engages as flat material piece into a bend (22) laterally offset with respect to the cutting blades (30, 32).

2. Sales unit according to claim 1, characterized in that the suspension hole (12) with respect to the centre of the suspension slot (20) is offset laterally substantially in the same distance as the pivot pin (24) is laterally remote from the centre of gravity of the garden shears.

3. Sales unit according to claims 1 and 2, characterized in that the flat material piece (10) comprises on the side opposite the suspension hole (16) a cutout (20) which lies above the first cutting blade (30) and the inner boundary of which lies substantially on the vertical centre line of the flat material piece (10) and is aligned with the anvil face of the second cutting blade (32).

4. Sales unit according to claim 1, characterized in that the suspension hole (16) is arcuate at the top and defined at the bottom by a horizontal edge (26) and that the introduction slot (18) spaced from said lower edge (26) opens into the suspension hole (16).

## Revendications

1. Unité de vente se composant d'une suspension et de cisailles, d'une suspension pour la vente composée d'une pièce en un matériau plat (10) munie d'une fente de suspension transversale (12), et de cisailles (8) portées par cette suspension, celle-ci, étant prévue de telle façon que les cisailles peuvent bouger librement, caractérisée en ce que, pour des cisailles ayant la configuration d'un sécateur, d'une façon connue en soi, deux leviers de poignée sont reliés par pivotement autour d'axes d'articulation, une première poignée étant reliée d'une façon fixe à une première lame de coupe (30), tandis qu'une deuxième lame de coupe (32) ayant la configuration d'une enclume est guidée par rapport à la première poignée au moyen d'une coulisse et est reliée à l'aide d'un axe d'articulation (24) au bras de levier de force du deuxième levier de poignée, lequel bras de levier de force est constitué de deux branches en forme de fourche recouvrant la deuxième lame de coupe (32), qui sont pourvues chacune d'un coude (22) se déportant, très près derrière leur articulation, vers l'extérieur en laissant un interstice, en ce que la pièce en matériau plat (10) présente un trou de suspension (16) reprenant l'axe d'articulation (24) de la deuxième lame de coupe (32), lequel trou s'ouvre jusqu'au bord de la pièce en matériau plat par l'intermédiaire d'une fente d'introduction (18), et en ce qu'une barrette-support (14) située en-dessous du trou de suspension (16) et de la fente d'introduction (18), en tant que pièce en matériau plat, s'insère dans un coude (22) déporté latéralement par rapport aux lames de coupe (30,32).

2. Unité de vente suivant la revendication 1, caractérisée en ce que le trou de suspension (16) est déporté latéralement vis-à-vis du milieu de la fente de suspension (12) à peu près de la même distance que celle dont l'axe d'articulation'(24) est écarté latéralement du centre des masses du sécateur.

3. Unité de vente suivant la revendication 1 et 2, caractérisée en ce que la pièce en matériau plat (10) présente, sur le côté situé en face du trou de suspension (16) une encoche (20) qui repose sur la première lame de coupe (30) et dont le bord intérieur se situe à peu près sur la ligne médiane verticale de la pièce en matériau plat (10) et est alignée sur la surface d'enclume de la deuxième lame de coupe (32).

4. Unité de vente suivant la revendication 1, caractérisée en ce que le trou de suspension (16) est courbé sur le dessus et limité en-dessous par une arête horizontale (26) et en ce que la fente d'introduction (18) débouche à une certaine distance de cette arête inférieure (26), dans le trou de suspension (16).
